# EUROPÄISCHE PATENTSCHRIFT

(11) **EP 0 505 444 B1**
(45) Veröffentlichungstag und Bekanntmachung des Hinweises auf die Patenterteilung: **25.05.1994**
(21) Anmeldenummer: 91901276.5
(22) Anmeldetag: 03.12.1990
(51) Int. Cl.: G03G 15/00

(54) **ANORDNUNG ZUM MECHANISCHEN KOPPELN VON BAUEINHEITEN EINES ELEKTROFOTOGRAFISCHEN DRUCK- ODER KOPIERGERÄTES**
ARRANGEMENT FOR THE MECHANICAL COUPLING OF UNITS OF AN ELECTROPHOTOGRAPHIC PRINTING OR COPYING DEVICE
AGENCEMENT POUR LE COUPLAGE MECANIQUE D'ELEMENTS D'UNE MACHINE A IMPRIMER OU A COPIER ELECTROPHOTOGRAPHIQUE

(30) Priorität: 13.12.1989 EP 89123034
(43) Veröffentlichungstag der Anmeldung: 30.09.1992
(73) Patentinhaber: Siemens Nixdorf Informationssysteme Aktiengesellschaft, 33102 Paderborn (DE)
(72) Erfinder: LÖDERMANN, Gerhard, D-8000 München 19 (DE); WINDELE, Josef, D-8039 Puchheim (DE)
(74) Vertreter: Fuchs, Franz-Josef, Dr.-Ing.
(86) Internationale Anmeldenummer: EP9002075
(87) Internationale Veröffentlichungsnummer: WO9109349

(56) Entgegenhaltungen:
- EP-A- 0 174 113
- GB-A- 2 110 651

## Beschreibung

Die Erfindung bezieht sich auf eine Anordnung zum mechanischen Koppeln von Baueinheiten, wie z. B. eines Druckaggregates eines elektrofotografischen Druckers oder eines Kopiergerätes mit weiteren Baueinheiten in achsenparalleler Ausrichtung in bezug auf den Transportweg eines durchlaufenden Aufzeichnungsträgers.

Nach dem elektrofotografischen Prinzip arbeitende Drucker oder Kopiergeräte sind allgemein bekannt. Das elektrofotografische Druckprinzip als solches ist relativ aufwendig. Als Zwischenträger für eine Druckinformation ist im allgemeinen eine kontinuierlich umlaufende Fotoleitertrommel vorgesehen, die in ihrem Umlauf zunächst gleichmäßig aufgeladen wird, um ein latentes Ladungsbild zu erzeugen. Die gleichmäßige Ladung wird punktweise, in Abhängigkeit von der Druckinformation, lichtoptisch entladen und damit wird eine der Druckinformation entsprechende Ladungsverteilung auf dem Zwischenträger erzeugt. Unter Ausnutzung elektrostatischer Kräfte wird dieses Ladungsbild durch ein Tonergemisch eingefärbt, anschließend werden die Tonerteilchen auf einen Aufzeichnungsträger übertragen und dort chemisch oder thermisch fixiert.

Besonders kritisch in diesem Prozeß ist die Übertragung der Tonerteilchen auf den Aufzeichnungsträger, das sogenannte Umdrukken, der weitere Transport des Aufzeichnungsträgers mit dem noch nicht wischfesten, umgedruckten Tonerbild sowie der Fixiervorgang. Insbesondere in diesem Bereich des Transportweges des Aufzeichnungsträgers durch den Drucker oder das Kopiergerät wird entscheidend die Qualität des Druckergebnisses beeinflußt. So ist es beispielsweise von wesentlicher Bedeutung, daß der Aufzeichnungsträger in der Umdruckstation exakt achsenparallel zu sowie ohne Relativgeschwindigkeit gegenüber dem Zwischenträger, d. h. der Fotoleitertrommel bewegt wird, andernfalls wird bereits hier das Druckbild verwischt. Ähnlich kritisch ist der Fixiervorgang, insbesondere dann, wenn die Fixierung des Tonerbildes auf dem Aufzeichnungsträger mittels des Thermodruckverfahrens ausgeführt wird. Bei diesem Verfahren läuft der Aufzeichnungsträger zwischen einem Walzenpaar, der sogenannten Fixierwalze bzw. der Andruckwalze hindurch. Die beheizte Fixierwalze, der die Bildseite des Aufzeichnungsträgers zugekehrt ist, gibt an den Aufzeichnungsträger eine ausreichende Wärmemenge ab, um in Kombination mit dem durch die Andruckwalze ausgeübten Druck die Tonerpartikel zu plastifizieren und auf der Oberfläche des Aufzeichnungsträgers einzuschmelzen. Auch hier kommt es ganz entscheidend darauf an, daß das genannte Walzenpaar der Fixierstation exakt achsenparallel zu dem Transportweg des Aufzeichnungsträgers eingestellt ist, andernfalls ergeben sich nicht nur mechanische Quetschungen des geförderten Aufzeichnungsträgers sondern auch Fehler bei der Fixierung, die zu einer Verringerung der Druckqualität führen.

Man muß sich dabei verdeutlichen, daß heutige elektrofotografische Drucker, die nach dem Rasterverfahren punktweise die Druckinformation generieren, im Hochleistungsbereich bereits ein Raster in der Größenordnung von 600 dpi (dots per inch) und mehr realisieren. Dem entsprechen Rasterpunktweiten in der Größenordnung von 0,04 mm und darunter. Diese Zahlen verdeutlichen die mechanischen und konstruktiven Anforderungen, die an die Genauigkeit des Transportes des Aufzeichnungsträgers in bezug auf die einzelnen Aggregate des elektrofotografischen Druckers oder Kopiergerätes zu stellen sind, wenn man die durch das Druckverfahren an sich realisierbare Kontrastschärfe im Druckergebnis erhalten möchte.

Bekannt ist weiterhin der grundsätzliche mechanische Aufbau derartiger Druck- oder Kopiergeräte, die nach dem elektrofotografischen Prinzip arbeiten. Neben der exakten Zuordnung der einzelnen Aggregate des Druck- oder Kopiergerätes zu dem durch Antriebs-und Führungselemente realisierten Transportweg des Aufzeichnungsträgers ist weiterhin zu berücksichtigen, daß einzelne Aggregate, beispielsweise für Wartungsarbeiten, relativ günstig zugänglich sein sollen. Schließlich sollen wenigstens einige dieser Aggregate auch von dem Transportweg des Aufzeichnungsträgers abschwenkbar sein. Dies gilt insbesondere dann, wenn der Aufzeichnungsträger als Endlospapier ausgebildet ist und vor dem Beginn eines Druckvorganges der Anfang einer Papierbahn in den Drucker bzw. das Kopiergerät erst eingelegt werden muß.

Die Mechanik elektrofotografischer Druck- oder Kopiergeräte ist dementsprechend kompliziert und aufwendig. Zur einfacheren Montage, aber auch aus Gründen der Wartungstechnik werden daher elektrofotografische Druck- oder Kopiergeräte aus einzelnen Baueinheiten modulartig aufgebaut, wobei innerhalb eines Moduls die entsprechenden Toleranzgrenzen eingehalten werden, so daß dieser dann auch relativ einfach-abgesehen von einer Nebenbedingung-austauschbar ist, nämlich der, daß nach einem derartigen Austausch wiederum die geforderte achsenparallele Zuordnung zum entsprechenden Teil des Transportweges des Aufzeichnungsträgers hergestellt sein muß. Die erste Montage beim Zusammenbau der einzelnen Baueinheiten zu einem Druck- oder Kopiergerät erfordert daher üblicherweise eine Reihe von handwerklich und zeitlich aufwendigen Maßnahmen, gerade auch um alle einzelnen Baueinheiten zueinander exakt achsenparallel auszurichten. Entsprechendes gilt dann, wenn Prüfungs- oder Wartungsarbeiten durchgeführt werden müssen.

Ausgehend von der Überlegung, daß es möglich sein muß, innerhalb einzelner integrierter Baueinheiten die Elemente dieser Einheiten zueinander so anzuordnen, daß sie insbesondere im Falle von Verschleißteilen bezüglich bestimmter Fixpunkte im einzelnen Modul ohne besonderen Aufwand positionierbar sind, liegt der vorliegenden Erfindung die Aufgabe zugrunde, eine Anordnung der eingangs genannten Art derart weiterzubilden, daß sich mit einfachen Mitteln bei einer Erstmontage, aber auch bei einem Austausch einzelner Baueinheiten ohne weiteres eine achsenparallele Zuordnung der einzelnen Baueinheiten zueinander realisieren läßt, ohne daß dazu meßtechnisch komplizierte und zeitaufwendige Justagevorgänge notwendig sind.

Bei einer Anordnung der eingangs genannten Art wird diese Aufgabe erfindungsgemäß durch die im Kennzeichen des Patentanspruches 1 beschriebenen Merkmale gelöst.

Im Grunde geht die erfindungsgemäße Lösung davon aus, daß das elektrofotografische Verfahren bereits als ein Kernstück eines derartigen Druck- oder Kopiergerätes ein Druckaggregat vorgibt, in dessen Mittelpunkt der Zwischenträger, d. h. die Fotoleitertrommel angeordnet ist. Wie eingangs angedeutet, sind um die Fotoleitertrommel herum bereits eine Mehrzahl von einzelnen Baugruppen angeordnet, die dieser exakt zugeordnet sein müssen, um ein einwandfreies, der Druckinformation entsprechendes eingefärbtes Ladungsbild generieren zu können. Es bietet sich daher an, dieses Kernstück eines elektrofotografischen Druck- oder Kopiergerätes als eine Baueinheit auszubilden. Weiterhin kann es zweckmäßig sein, dieses Druckaggregat in Verbindung mit den Einrichtungen, die den Aufzeichnungsträger an dieses Druck- aggregat heranführen und davon wieder abführen, als eine integrierte Grundeinheit aufzubauen. Als Einheit läßt sie sich so ausbilden, daß dieses Heran- und Abführen des Aufzeichnungsträgers zum Druckaggregat exakt erfolgt, d. h. daß insbesondere die Papierführungselemente auch einen einwandfreien, achsenparallelen Transport des Aufzeichnungsträgers in bezug auf die Fotoleitertrommel gestatten. Mit einer derartigen oder ähnlichen Grundeinheit müssen aber nun die übrigen Baueinheiten des Druck- oder Kopiergerätes exakt achsenparallel gekoppelt werden.

Erfindungsgemäß ist hierzu ein Träger für diese in die Grundeinheit nicht integrierten Baueinheiten vorgesehen, der entsprechende Aufnahmen für die anzugliedernden Baueinheiten besitzt, so daß diese Baueinheiten durch einfaches Einhängen bereits exakt bezüglich des Trägers ausgerichtet sind. Dann stellt sich das Problem, diesen Träger seinerseits zunächst achsenparallel zu der genannten Grundeinheit auszurichten. Dies wird hier über eine Traverse erreicht, die einerseits mit der Grundeinheit in zwei Gelenkpunkten und andererseits mit dem Träger in weiteren zwei Gelenkpunkten verbunden ist. Ist die Grundeinheit auf einem Gerüst oder Rahmen des Druck- oder Kopiergerätes festgelegt, dann braucht man nach der Ankopplung des Trägers an die Grundeinheit über die Traverse diesen lediglich in bezug auf das Gerüst in einer Richtung, insbesondere der Vertikalen auszurichten, wobei die Achsenparallelität des Trägers mit der Grundeinheit zwangsläufig erhalten wird und somit auch die am Träger festzulegenden Baueinheiten ihrerseits ohne weitere Justiermaßnahmen jeweils achsenparallel der Grundeinheit zugeordnet sind.

Daraus folgt dann auch, daß die einzelnen, an dem Träger festgelegten Baueinheiten für sich austauschbar sind, sofern die Aufhängepunkte der Baueinheiten am Träger eng genug toleriert sind. Als ein Beispiel gilt dies insbesondere auch für die als eine eigene Baueinheit ausgebildete Fixierstation des Druck- oder Kopiergerätes. Einleitend wurde ausgeführt, daß deren Achsenparallelität zum Druckaggregat besonders kritisch ist. Dazu kommt, daß die Fixierstation, wird zur Fixierung das Thermodruckverfahren angewendet, im Betrieb auch Wärmedehnungen unterliegt und daher entsprechende Freiheitsgrade für Wärmedehnungen vorgesehen sein müssen, ohne daß die Achsenparallelität verloren gehen darf. Dies läßt sich gemäß einer Weiterbildung der Erfindung dadurch erreichen, daß die Fixierstation lediglich in Seitenteile des Trägers eingehängt wird, bezüglich dieses Trägers an einem Anlagepunkt axial festgelegt wird und an einem weiteren gehäusefesten Auflagepunkt aufliegt. Damit ist die Fixierstation für den Betrieb definiert sowohl in axialer als auch vertikaler Richtung mit zwei Freiheitsgraden bezüglich des starren Trägers angelenkt, ist dennoch aber als individuelle Baueinheit ohne weiteres austauschbar.

Andere Weiterbildungen der Erfindung ergeben sich aus den übrigen Unteransprüchen und sind in der nachfolgenden Beschreibung eines Ausführungsbeispieles im einzelnen erläutert.

Ein Ausführungsbeispiel der Erfindung wird im folgenden anhand der Zeichnung näher erläutert, dabei zeigt:
Figur 1 in einer Prinzipdarstellung die Aufbaustruktur eines elektrofotografischen Druckers, bei dem diverse Baueinheiten bezüglich eines Transportweges eines bahnförmigen Aufzeichnungsträgers exakt auszurichten sind,
Figur 2 und Figur 3 in einer Drauf- bzw. einer Seitenansicht die erfindungsgemäße, konstruktive Anordnung zum mechanischen Koppeln derartiger Baueinheiten, die eine achsenparallele Ausrichtung dieser vom Aufzeichnungsträger durchlaufenen Baueinheiten gestattet.

Der in Figur 1 schematisch dargestellte elektrofotografische Drucker weist einen Vorratstisch 10 zur Aufnahme eines Vorratsstapels 11 aus vorgefaltetem Endlospapier 12 auf. Der Aufzeichnungsträger 12 wird über eine Papierteilereinrichtung 13 und eine mit Papierleitelementen versehene, abschwenkbare Betätigungsschwinge 14 dem eigentlichen elektrofotografischen Druckaggregat 15 zugeführt. Dieses weist eine an eine Fotoleitertrommel 16 an- und abschwenkbare Umdruckstation 17 sowie weitere um die Fotoleitertrommel herum angeordnete, für den elektrofotografischen Prozeß benötigte Einrichtungen auf.

So wird die Fotoleitertrommel zum Erzeugen eines Tonerbildes auf dem Aufzeichnungsträger 11 durch eine Ladeeinrichtung 18 aufgeladen und in Abhängigkeit von der Druckinformation über einen LED-Zeichengenerator 19 entladen. Das erzeugte Ladungsbild wird in einer Entwicklerstation 20 mit einem Entwicklergemisch aus Toner- und Trägerteilchen eingefärbt und in der Umdruckstation 17 auf den Aufzeichnungsträger 12 übertragen. Danach wird die Fotoleitertrommel 16 über eine Entladestation 21 entladen und in einer Reinigungsstation 22 gereinigt, so daß sie erneut über die Ladeeinrichtung 18 aufgeladen werden kann.

Aus der Umdruckstation 17 wird der nun das Tonerbild tragende Aufzeichnungsträger 12 einer Fixierstation 23 zum wischfesten Fixieren des Tonerbildes zugeführt und anschließend auf einem Ablagetisch 24 abgelegt. Wird der Drucker beispielsweise mit weiteren Druckeinrichtungen gekoppelt, um z. B. Vor- oder Rückseitendruck zu ermöglichen, kann der bahnförmige Aufzeichnungsträger 12 auch über externe Papierzuführungskanäle 25 der Papierteilereinrichtung 13 unmittelbar zugeführt werden. Weiterhin ist es denkbar, als Vorratsstapel einen nicht in den Drucker integrierten Vorratsstapel 26 zu verwenden, dabei können weitere Papierzuführungselemente 27 notwendig sein.

Selbst die schematische Darstellung verdeutlicht den relativ komplexen Aufbau eines elektrofotografischen Druckers, bei dem das Druckergebnis unter anderem auch davon bestimmt ist, wie exakt der Lauf des Aufzeichnungsträgers 12 durch die einzelnen Stationen ist. Ausschlaggebend dafür sind präzise Papierführungen, insbesondere Umlenkungen sowie insbesondere auch die zueinander parallele Anordnung der vom Aufzeichnungsträger zu durchlaufenden Baueinheiten.

Figur 1 verdeutlicht selbst in der schematischen Struktur, daß es zweckmäßig ist, mindestens die Fotoleitertrommel 16 sowie die um sie herum angeordneten Aggregate 17 bis 22 als eine gemeinsame Baueinheit auszubilden. Weiterhin sind alle wesentlichen Elemente zur Führung des Aufzeichnungsträgers 12, wenigstens diejenigen im Bereich des elektrofotografischen Druckaggregates 15, ebenfalls als eine Baueinheit aufzufassen. In diesem Ausführungsbeispiel wird davon ausgegangen, daß die Elemente für den Papiertransport z. B. 13, 14 sowie 27 zusammen mit dem elektrofotografischen Druckaggregat 15 eine mechanisch starr gekoppelte Einheit bilden, die im folgenden als Grundeinheit bezeichnet wird. Wie Figur 1 zeigt, sind davon die Fixierstation 23 und insbesondere auch die Papierstapeleinrichtungen, insbesondere der Ablagetisch 24 räumlich getrennt. Es besteht daher das Problem, diese räumlich getrennten Baueinheiten, wie den Ablagetisch 24 mit seinen Stapeleinrichtungen und die Fixierstation 23 der Grundeinheit 28 achsenparallel zuzuordnen.

In den Figuren 2 und 3 ist nun in einer Drauf- bzw. Seitenansicht im einzelnen gezeigt, mit welchen Mitteln diese achsenparallele Zuordnung erreicht wird, ohne diese Parallelität bei der Montage durch komplizierte Justiermaßnahmen erst einstellen zu müssen. Um die erfindungsgemäße Lösung zu verdeutlichen, sind in der Darstellung von Figur 2 bzw. 3 alle nicht unbedingt notwendigen Einzelheiten weggelassen, so daß damit eine entsprechende Übersichtlichkeit der Darstellung erreicht wird. So ist schematisch lediglich ein Rahmenelement der Grundeinheit 28 im Teilschnitt angedeutet, wobei davon ausgegangen wird, daß alle Teile der Grundeinheit 28 eine definierte Position in bezug auf dieses Rahmenelement besitzen. Die Grundeinheit 28 weist zwei Lageraugen 29 auf, die voraussetzungsgemäß zueinander achsenparallel ausgerichtet sind. In diese Lageraugen 29 wird eine Traverse 30 über Verbindungsstifte 31 eingehängt. Diese Traverse 30 besteht aus zwei Traversenelementen 301 bzw. 302, die beispielsweise als zwei Gußschienen ausgebildet sind und miteinander keine starre Verbindung haben.

Ein weiteres Koppelelement ist ein Träger 32, dessen Grundform U-förmig ausgebildet ist, d. h. auf einem Basisteil 321 stehen im Abstand zueinander und einander zugekehrt zwei Seitenteile 322. Die Seitenteile 322 des Trägers 32 weisen mit ihnen starr gekoppelte, nach oben seitlich abstehende Arme 323 mit je einem weiteren Lagerauge 324 auf, in das über weitere Verbindungsstifte 33 eines der von der Grundeinheit 28 entfernten Enden der Traversenelemente 301 bzw. 302 eingehängt wird.

Der Träger 32 ist über drei Auflagepunkte 325 bzw. 326 über sein Basisteil 321 mit einem nur schematisch dargestellten Gerüst 1 des Druckers verbunden. Der Träger 32 wird über diese drei Auflagepunkte 325 bzw. 326 exakt vertikal zu dem Druckergerüst 1 ausgerichtet. Angedeutet ist dies schematisch durch eine Wasserwaage 34. Dabei erfolgt das Ausrichten derart, daß an den Auflagepunkten 325 bzw. 326 entsprechend unterlegt wird, um die exakte Vertikalität des Trägers 32 einzustellen. Sobald der Träger 32 vertikal exakt ausgerichtet ist, steht er gleichzeitig auch, bedingt durch die verbindende Traverse 30 achsenparallel zur Grundeinheit 28, wie in Figur 2 durch ein Parallelitätszeichen in der Verbindungslinie der Einhängepunkte A1, B1 bzw. A2, B2 der Traversenelementen 301 und 302 angedeutet ist.

An diesen Träger 32 werden nun die mit der Grundeinheit 28 achsenparallel zu koppelnden Baueinheiten, d. h. in diesem Ausführungsbeispiel der Ablagetisch 24 mit seinen Stapeleinrichtungen sowie die Fixierstation 23 festgelegt. Der in Figur 1 dargestellte Ablagetisch 24 beinhaltet eigentlich eine gesamte Abstapeleinrichtung. Es ist ohne weiteres vorstellbar, daß dieser Stapeltisch 24 eine vertikale Hub- bzw. Senkbewegung im Betrieb ausführen muß, die von der sich bildenden Stapelhöhe des abgelegten Aufzeichnungsträgers 11 abhängig ist. Die vertikale Führung für den Stapeltisch 24 ist dabei in den Seitenteilen 322 des Trägers 32 angeordnet. Schematisch ist in Figur 3 ein Laufprofil 327 angegeben, in dem der Arbeitstisch 24 über Laufrollen 241 geführt ist. Schematisch ist weiterhin eine Laufkette 35 angegeben, die über ein Antriebsritzel 36 abläuft. Die Laufkette 35 sei einseitig in einem Seitenteil 322 des Trägers 32 festgelegt und mit ihrem anderen Ende mit dem Stapeltisch 24 verbunden. Je nach Drehrichtung des über einen Motor angetriebenen Antriebsritzels 36 wird dann der Stapeltisch 24 nach oben gehoben bzw. nach unten abgesenkt.

Um diese Funktion, wieder in achsenparalleler Zuordnung zur Grundeinheit 28, zu erreichen, werden die Laufprofile 327 in eine in Figur 3 schematisch angegebene Aufnahme der Seitenteile 322 des Trägers 32 eingeschoben, wie im Punkt D von Figur 3 angedeutet ist. Außerdem nehmen diese Seitenteile, wie im Punkt H von Figur 3 angedeutet, die geschilderte Antriebseinheit für das Oberteil des Arbeitstisches auf. Der in die Seitenteile 322 des Trägers 32 eingehängte Arbeitstisch 24 mit seinen integrierten Laufrollen 241 ist damit den anderen Baueinheiten des Druckers achsenparallel zugeordnet.

Die Fixierstation 23 wird über zwei weitere Verbindungsstifte 37 in den Punkten C1 bzw. C2 in die Seitenteile 322 des Trägers 32 eingehängt. Figur 2 verdeutlicht, daß sie bezüglich eines der Seitenteile 322 des Trägers 32 in einem Punkt G zur Anlage gebracht wird. Insbesondere Figur 3 verdeutlicht, daß sich die Fixierstation 23 an einem gehäusefesten Punkt F als Auflagepunkt abstützt. Dieser Auflagepunkt F sowie der Anlagepunkt G bilden die beiden Fixpunkte für die Anordnung der in den Einhängepunkten C1, C2 drehbar angeordneten Fixierstation 23. Sie ist damit derart achsenparallel mit den übrigen Baueinheiten des Druckers gekoppelt, daß für durch Wärme verursachte Längedehnungen der Fixierstation 23 in den angegebenen Richtungen v und w, d. h. in Achsenrichtung sowie senkrecht dazu die entsprechenden Freiheitsgrade verbleiben. Diese Ankopplung der Fixierstation 23 ist insbesondere auch deswegen von Bedeutung, da neben der Möglichkeit der Längenausdehnung damit auch die Voraussetzung geschaffen ist, daß die Fixierstation 23 als selbständige Baueinheit jederzeit ohne besondere Justagevorgänge einfach durch Einhängen in den Träger 32 austauschbar ist.

Das vorstehend beschriebene Ausführungsbeispiel erläutert das Prinzip dieses Aufbaukonzeptes und ist über das gewählte Beispiel hinaus ausbaufähig. So wäre es beispielsweise denkbar, auch Teile der hier der Grundeinheit zugeordneten Aggregate des elektrofotografischen Druckers, wie z. B. das Eingabefach in ähnlicher Weise mit den übrigen Baueinheiten des Druckers mechanisch zu koppeln. Die Erfindung beschränkt sich daher nicht nur auf die mechanische Ankopplung der beschriebenen Baueinheiten.

## Patentansprüche

1. Elektrofotografisches Druck- oder Kopiergerät mit einem Gerätegerüst (1), einer ein Druckaggregat (15) aufweisenden Grundeinheit (28), die mit ihrer Hauptachse in einer zum Transportweg eines Aufzeichnungsträgers (12) parallelen Ebene senkrecht zu dessen Transportrichtung angeordnet ist und mit weiteren, an die Grundeinheit mechanisch angekoppelten Baueinheiten (23, 24), deren Hauptachsen untereinander sowie zur Hauptachse der Grundeinheit parallel ausgerichtet sind, **da****durch gekennzeichnet**, daß ein auf dem Gerätegerüst angeordneter Träger (32) sowie eine Traverse (301, 302) vorgesehen sind, die in je zwei in Richtung dieser Hauptachsen liegenden, voneinander entfernten Aufnahmepunkten mit der Grundeinheit (in A1, A2) beziehungsweise mit dem Träger (in B1, B2) in zu diesen Hauptachsen senkrechten Ebenen drehbeweglich verbunden ist, daß Justiermittel vorgesehen sind, den Träger vertikal zum Gerätegerüst auszurichten, und daß die weiteren Baueinheiten am Träger jeweils in paarweisen Aufnahmen (C1, C2) angelenkt sind, deren Verbindungslinien wiederum parallel zu den Hauptachsen ausgerichtet sind.

2. Elektrofotografisches Druck- oder Kopiergerät nach Anspruch 1, **dadurch gekennzeichnet,** daß die Traverse (30) aus zwei, voneinander entkoppelten Traversenelementen (301, 302) besteht und daß der in der Grundform U-förmige Träger (32) zwei, im Einbauzustand vertikal stehende Seitenteile (322) aufweist, die über ein auf dem Gerätegerüst (1) aufliegendes parallel zu den Hauptachsen ausgerichtetes Basisteil (321) miteinander starr verbunden sind und daß die Traversenelemente jeweils für sich an die Grundeinheit (28) bzw. an eines der Seitenteile (322) drehbar angelenkt sind.

3. Anordnung Elektrofotografisches Druck- oder Kopiergerät nach Anspruch 2, **dadurch gekennzeichnet**, daß das Basisteil (321) des Trägers (32) drei Auflagepunkte (325 bzw. 326) aufweist, an denen es bezüglich des Gerätegerüstes (1) im bereits über die Traverse (30 bzw. 301, 302) an die Grundeinheit (28) angelenkten Zustand bezüglich des Gerätegerüstes (1) vertikal ausrichtbar ist.

4. Anordnung Elektrofotografisches Druck- oder Kopiergerät nach Anspruch 2 oder 3, **dadurch gekennzeichnet**, daß die Seitenteile (322) des Trägers (32) je einen quer zu den Hauptachsen seitlich vorspringenden Arm (323) mit einem Lagerauge (324) aufweisen, an das über ein Verbindungselement (33) ein Ende je eines der Traversenelemente (301 bzw. 302) drehbar angelenkt ist, wobei die anderen Enden der Traversenelemente über je ein weiteres Verbindungselement (31) an eines von zwei Lageraugen (29) der Grundeinheit (28) angelenkt sind.

5. Elektrofotografishes Druck- oder Kopiergerät nach einem der Ansprüche 1 bis 4, **dadurch** **gekennzeichnet**, daß eine Fixierstation (23) des Druck- oder Kopiergerätes und/oder eine Papierstapeleinrichtung (24) je eine der mit der Grundeinheit (28) zu koppelnden Baueinheiten bildet.

6. Elektrofotografishes Druck- oder Kopiergerät nach einem der Ansprüche 2 bis 5, **dadurch** **gekennzeichnet,** daß die zu koppelnde Baueinheit, insbesondere die Fixierstation (23) an je einem von zwei, in den Seitenteilen (322) des Trägers (32) spiegelbildlich zueinander angeordneten Aufnahmepunkten (C1 bzw. C2) drehbeweglich eingehängt ist und am Gehäusegerüst (1) bzw. am Träger (32) ein Auflagepunkt (F) vorgesehen ist, an dem sich diese Baueinheit vertikal abstützt.

7. Elektrofotografishes Druck- oder Kopiergerät nach Anspruch 6, **dadurch gekennzeichnet**, daß für die zu koppelnde Baueinheit (23) am Träger (32) eine Anlagefläche (G) als Bezugslinie für die Ausrichtung der Baueinheit parallel zur Hauptachsenrichtung vorgesehen ist.

8. Elektrofotografishes Druck- oder Kopiergerät nach einem der Ansprüche 2 bis 5, **dadurch gekennzeichnet,** daß die Seitenteile (322) des Trägers (32) je ein Laufprofil (327) aufweisen und daß eine zu koppelnde Baueinheit, insbesondere ein absenkbarer Ablagetisch (24) für einen Stapel der Aufzeichnungsträger (12), seitlich angeordnete Laufrollen (241) besitzt, die in die Laufprofile eingesetzt sind, wobei mindestens eine der Laufrollen zu den anderen einen vorgegebenen vertikalen Abstand aufweist und daß für die zu koppelnde Baueinheit vertikale Stützmittel (z. B. 35, 36) vorgesehen sind.

9. Elektrofotografishes Druck- oder Kopiergerät nach Anspruch 8, **dadurch gekenn****zeichnet,** daß die zu koppelnde Baueinheit (24) in den Seitenteilen (322) des Trägers (32) vertikal verschiebbar angeordnet ist, wobei die Abstützmittel als Hub- bzw. Absenkmittel (35, 36) ausgebildet sind, die eine Vertikalbewegung der Laufrollen (241) in den Laufprofilen (327) ermöglichen.

10. Elektrofotografishes Druck- oder Kopiergerät nach Anspruch 9, **dadurch gekenn****zeichnet**, daß die Hub- bzw. Absenkmittel aus je einem in den Seitenteilen (322) des Trägers (30) oberhalb der verschiebbar angeordneten Baueinheit (24) drehbeweglich gelagerten und motorisch angetriebenen Ritzel (36) und aus einer mit dem Ritzel in Eingriff stehenden Kette (35) bestehen, deren Enden ortsfest festgelegt bzw. an der Baueinheit (24) angelenkt sind.

11. Elektrofotografishes Druck- oder Kopiergerät nach Anspruch 10, **dadurch gekenn****zeichnet,** daß in den Seitenteilen (322) des Trägers (32) Aufnahmen für das mit einer Antriebseinheit gekoppelte Ritzel (36), die Kette (35) und/oder für Laufschienen vorgesehen sind, die die Laufprofile (327) bilden.

## Claims

1. Electrophotographic printer or copier having a machine skeleton (1), a basic unit (28) which has a printing assembly (15) and is arranged with its major axis in a plane parallel to the transport path of a recording carrier (12), perpendicularly to the direction of transport of the latter, and further constructional units (23, 24) which are coupled mechanically to the basic unit and the major axes of which are oriented parallel to one another and to the major axis of the basic unit, characterised in that there are provided a bearer (32), arranged on the machine skeleton, and a crossmember (301, 302) which is respectively connected rotationally movably to the basic unit (at A1, A2) and to the bearer (at B1, B2), at two receiving points located in the direction of these major axes and remote from one another, in planes perpendicular to these major axes, in that adjustment means are provided for orienting the bearer vertically with the machine skeleton, and in that the further constructional units are respectively articulated on the bearer in paired receptacles (C1, C2), the connecting lines of which are themselves oriented parallel to the major axes.

2. Electrophotographic printer or copier according to Claim 1, characterised in that the crossmember (30) consists of two crossmember elements (301, 302) uncoupled from one another, and in that the bearer (32) of U-shaped basic form has two side parts (322) which stand vertically in the installed state and which are connected rigidly to one another via a base part (321) resting on the machine skeleton (1) and oriented parallel to the major axes, and in that the crossmember elements are articulated rotatably each independently on the basic unit (28) and on one of the side parts (322).

3. Electrophotographic printer or copier according to Claim 2, characterised in that the base part (321) of the bearer (32) has three resting points (325 and 326), at which it is vertically orientable with respect to the machine skeleton (1) in the state already articulated on the basic unit (28) via the crossmember (30 or 301, 302).

4. Electrophotographic printer or copier according to Claim 2 or 3, characterised in that the side parts (322) of the bearer (32) each have an arm (323) projecting laterally transversely to the major axes and having a bearing lug (324), on which one end of each of the crossmember elements (301 or 302) is respectively articulated rotatably via a connecting element (33), the other ends of the crossmember elements being respectively articulated on one of two bearing lugs (29) of the basic unit (28) via a further connecting element (31).

5. Electrophotographic printer or copier according to one of Claims 1 to 4, characterised in that a fixing station (23) of the printer or copier and/or a paper-stacking device (24) each form one of the constructional units to be coupled to the basic unit (28).

6. Electrophotographic printer or copier according to one of Claims 2 to 5, characterised in that the constructional unit to be coupled, especially the fixing station (23), is respectively suspended rotationally movably at one of two receiving points (C1 and C2) arranged mirror-symmetrically to one another in the side parts (322) of the bearer (32), and on the housing skeleton (1) or on the bearer (32) there is provided a resting point (F) at which this constructional unit is supported vertically.

7. Electrophotographic printer or copier according to Claim 6, characterised in that a bearing face (G) is provided on the bearer (32), for the constructional unit (23) to be coupled, as a reference line for the orientation of the constructional unit parallel to the major-axes direction.

8. Electrophotographic printer or copier according to one of Claims 2 to 5, characterised in that the side parts (322) of the bearer (32) each have a running profile (327), and in that a constructional unit to be coupled, especially a lowerable delivery table (24) for a stack of recording carriers (12), possesses laterally arranged running rollers (241) which are inserted into the running profiles, at least one of the running rollers being at a predetermined vertical distance from the others, and in that vertical supporting means (for example 35, 36) are provided for the constructional unit to be coupled.

9. Electrophotographic printer or copier according to Claim 8, characterised in that the constructional unit (24) to be coupled is arranged vertically displaceably in the side parts (322) of the bearer (32), the supporting means being designed as raising and lowering means (35, 36) which allow a vertical movement of the running rollers (241) in the running profiles (327).

10. Electrophotographic printer or copier according to Claim 9, characterised in that the raising and lowering means consist respectively of a motor-driven pinion (36), mounted rotationally movably in the side parts (322) of the bearer (30) above the displaceably arranged constructional unit (24), and of a chain (35) which is in engagement with the pinion and the ends of which are fastened fixedly in place or are articulated on the constructional unit (24).

11. Electrophotographic printer or copier according to Claim 10, characterised in that receptacles for the pinion (36) coupled to a drive unit, for the chain (35) and/or for running rails which form the running profiles (327) are provided in the side parts (322) of the bearer (32).

## Revendications

1. Appareil d'impression ou de copie électrophotographique comportant un bâti (1), une unité de base (28), comporte un ensemble mécanique d'impression (15) et qui est disposée de façon que son axe principal se trouve dans un plan parallèle au trajet de transport d'un support d'impression (12) perpendiculairement à la direction de transport de celui-ci, et d'autres unités (23, 24) qui sont couplées mécaniquement à l'unité de base et dont les axes principaux sont parallèles les uns aux autres, ainsi qu'à l'axe principal de l'unité de base, caractérisé en ce qu'il est prévu un support (32) disposé sur le bâti de l'appareil, ainsi qu'une traverse (301, 302) reliée par deux points de réception situées dans la direction de ces axes principaux et à distance l'un de l'autre, à l'unité de base (en A1, A2), et respectivement au support (en B1, B2), de façon à pouvoir tourner dans des plans perpendiculaires à ces axes principaux, que des moyens d'ajustement sont prévus pour aligner le support verticalement par rapport au bâti et que les autres unités sont articulées sur le support chacune dans des logements (C1, C2) qui forment des paires et dont les lignes de liaison sont à nouveau parallèles aux axes principaux.

2. Appareil d'impression ou de copie électrophotographique selon la revendication 1, caractérisé en ce que la traverse (30) est constituée de deux éléments (301, 302) de traverse non accouplés l'un à l'autre et que le support (32), dont la forme de base est en forme de U, comporte, des pièces latérales (322), qui sont dressées verticalement, à l'état monté, et qui sont reliées entre elles de façon rigide par l'intermédiaire d'une pièce de base (321) reposant sur le bâti (1)et dirigée parallèlement aux axes principaux et que les éléments de traverse sont articulés de façon rotative, chacun de son côté, sur l'unité de base (28) et sur l'une des pièces latérales (322).

3. Appareil d'impression ou de copie électrophotographique selon la revendication 2, caractérisé en ce que la pièce de base (321) du support (32) présente trois points (325 ou 326) d'appui sur lesquels elle peut être alignée verticalement par rapport au bâti (1) alors qu'elle se trouve déjà à l'état articulé sur l'unité de base (28) par l'intermédiaire de la traverse (30, ou 301, 302).

4. Appareil d'impression ou de copie électrophotographique selon la revendication 2 ou 3, caractérisé en ce que les pièces latérales (322) du support (32) ont chacune un bras (323) faisant saillie latéralement transversalement aux axes principaux, comportant un oeillet de montage (324), sur lequel une extrémité de chacun des éléments de traverse (301 ou 302) est articulée de façon rotative par l'intermédiaire d'un élément de liaison, les autres extrémités des éléments de traverse étant articulés chacune par l'intermédiaire d'un autre élément de liaison (31) à l'un des deux oeillets (29) de montage de l'unité de base (28).

5. Appareil d'impression ou de copie électrophotographique selon l'une des revendications 1 à 4, caractérisé en ce qu'un poste de fixage (23) de l'appareil d'impression ou de copie électrophotographique et ou un dispositif d'empilage de papier (24) forment chacun l'une des unités qui doivent être couplées à l'unité de base (28).

6. Appareil d'impression ou de copie électrophotographique selon l'une des revendications 2 à 5, caractérisé en ce que l'unité qui doit être couplée, notamment le poste de fixage (23), est accrochée avec possibilité de tourner à l'un de deux points de réception (C1 ou C2) disposés symétriquement l'un par rapport à l'autre dans les pièces latérales (322) du support (32) et que sur le bâti (1) ou sur le support (32) est prévu un point de réception (F) sur lequel cette unité s'appuie verticalement.

7. Appareil d'impression ou de copie électrophotographique selon la revendication 6, caractérisé en ce qu'il est prévu pour l'unité (23) qui doit être couplée, sur le support (32) une surface de contact (G) en tant que ligne de référence pour l'alignement axial de l'unité, parallèlement à la direction de l'axe principal.

8. Appareil d'impression ou de copie électrophotographique selon l'une des revendications 2 à 5, caractérisé en ce que les pièces latérales (322) du support (32) présentent chacune un profilé de roulement (327) et qu'une unité qui doit être couplée, notamment une tablette de dépôt (24) susceptible d'être abaissée, destinée à une pile de supports (12) d'impression, comporte des rouleaux (241) qui sont disposés latéralement et qui sont montés dans les profilés de roulement, au moins l'un des rouleaux étant à une distance verticale fixée à l'avance de l'autre rouleau et qu'il est prévu, pour l'unité qui doit être couplée, des moyens d'appui (par exemple 35, 36) verticaux.

9. Appareil d'impression ou de copie électrophotographique selon la revendication 8, caractérisé en ce que l'unité (24) qui doit être couplée est disposée de façon à pouvoir être déplacée verticalement dans les pièces latérales (322) du support (32) les moyens d'appui se présentant sous forme de moyens (35, 36) de soulèvement et d'abaissement qui permettent le déplacement vertical des rouleaux (241) dans les profilés de roulement (327).

10. Appareil d'impression ou de copie électrophotographique selon la revendication 9, caractérisé en ce que les moyens de soulèvement et d'abaissement sont chacun constitués d'un pignon (36) monté rotatif dans les pièces latérales (322) du support (30) au-dessus de l'unité (24) disposée de façon à pouvoir être déplacée, et entraîné par un moteur, ainsi que d'une chaîne (35) qui est en prise avec le pignon et dont les extrémités sont fixées à poste fixe ou sont articulées sur l'unité (24).

11. Appareil d'impression ou de copie électrophotographique selon la revendication 10, caractérisé en ce que dans les parties latérales (322) du support (32) sont prévus des logements pour le pignon (36) couplé à une unité d'entraînement pour la chaîne (35) et pour des rails de roulement, qui constituent, les profilés de roulement (327).
